# EUROPÄISCHE PATENTSCHRIFT

(11) **EP 0 534 335 B1**
(45) Veröffentlichungstag und Bekanntmachung des Hinweises auf die Patenterteilung: **10.01.1996**
(21) Anmeldenummer: 92116072.7
(22) Anmeldetag: 19.09.1992
(51) Int. Cl.: D01H 1/16, D01H 4/08

(54) **Deckel für eine Spinnbox einer Rotorspinnmaschine**
Lid for a spinning box of a rotor spinning machine
Couvercle pour une boîte à filer d'un métier à filer à rotor

(30) Priorität: 23.09.1991 DE 4131665
(43) Veröffentlichungstag der Anmeldung: 31.03.1993
(73) Patentinhaber: RIETER SPINNEREIMASCHINENBAU AG, D-85055 Ingolstadt (DE)
(72) Erfinder: Haase, Manfred, W-8070 Ingolstadt (DE); Schermer, Josef, W-8859 Unterstall (DE); Fritsch, Dieter, W-8071 Wackerstein (DE)

(56) Entgegenhaltungen:
- EP-A- 0 200 092
- DE-A- 2 419 670
- DE-A- 2 815 295

## Beschreibung

Die Erfindung betrifft eine Montageplatte für die Befestigung eines Deckels gemäß dem Oberbegriff der Ansprüche 1 und 6 sowie einen Deckel für eine Spinnbox einer Rotorspinnmaschine gemäß dem Oberbegriff des Anspruchs 11 der von einer Montageplatte gemäß Anspruch 6 aufgenommen werden kann.

Eine Montageplatte zur Aufnahme eines Deckels für eine Spinnbox einer Rotorspinnmaschine sowie ein Deckel sind durch die Rotorspinnmaschine RU 14 der Firma Schubert und Salzer, Maschinenfabrik Aktiengesellschaft, Ingolstadt, Bundesrepublik Deutschland bekannt. Solche Deckel, die im Sprachgebrauch des Fachmanns kurz Rotordeckel genannt werden, bilden einen Teil der Wand der Spinnbox, in der der Spinnrotor umläuft. Da in der Spinnbox während der Fadenbildung ein Unterdruck herrschen muß, ist diese geschlossen und wird meist aktiv besaugt. Für Wartungsarbeiten am Rotor, z.B. für die mechanische Reinigung des Rotors und teilweise auch bei pneumatischer Rotorreinigung muß die Spinnbox geöffnet werden. Dies ist selbstverständlich auch dann der Fall, wenn der Rotor ausgetauscht werden soll. Das Öffnen der Spinnbox geschieht dadurch, daß der Deckel, der die der offenen Seite des Spinnrotors gegenüberliegende Wand der Rotorbox (= Spinnbox) bildet, weggeklappt wird.

Zu diesem Zweck ist der Deckel an einer Montageplatte befestigt, die ihrerseits einen Teil des Verdecks der Rotorbox bildet und gegenüber dem Rotor schwenkbar, beispielsweise am Maschinenrahmen, befestigt ist. Eine solche Rotorbox ist beispielsweise in der DE-OS 28 11 960 gezeigt. Dort ist unter anderem in Figur 2 ein mit dem Bezugszeichen 36 versehener Deckel dargestellt. Der Einfachheit halber wurde in dieser Zeichnung die Montageplatte weggelassen. Im Stand der Technik ist diese auf der dem Spinnrotor abgewandten Seite des Deckels angeordnet und ihrerseits am Verdeck, dies entspricht der Abdeckung 32 in den Figuren der DE-OS 28 11 960, befestigt. Wie aus den Figuren der DE-OS 28 11 960 erkennbar, dient der Deckel nicht nur zur Abdeckung der Rotorbox, sondern enthält darüberhinaus einen Kanal zum Zuführen der Fasern in den Rotor, Bohrungen für die Zufuhr von Reinigungsluft in den Rotor sowie eine Bohrung zum Abzug des im Rotor produzierten Fadens aus der Rotorbox.

Wie aus der schematischen Darstellung in der DE-OS nicht erkennbar, besitzt der Deckel auf seiner Rückseite, welche dem Rotor abgewandt ist, eine mit einem Gewinde versehene Bohrung für den Anschluß der Druckluft für die Rotorreinigung sowie einer Bohrung, in die von der Rückseite her ein Fadenabzugsrohr eingesetzt ist. Dieses wird durch eine quer zur Bohrung laufende Madenschraube mit dem Deckel verbunden.

Der Rotordeckel besteht aus einem Aluminium-Druckgußteil, das nach dem Gießen nachbearbeitet werden muß. Insbesondere sind auch die Gewinde für den Druckluftanschluß und für die Befestigung des Fadenabzugrohres anzubringen, was einen zusätzlichen Bearbeitungsaufwand verursacht. Der Rotordeckel bildet an der Rotorspinnmaschine ein Bauteil, das vom Betreiber der Maschine mitunter ausgewechselt werden muß. Insbesondere beim Umstellen der Maschine auf ein anderes Garn, das mit einem im Durchmesser verschiedenen Rotor hergestellt wird, muß auch der Rotordeckel ausgetauscht werden. Der Nachteil der bekannten Montageplatten zur Aufnahme eines Deckels ist die schlechte Montier- bzw. Demontierbarkeit des Deckels. Durch den Anschluß der Druckluftleitung mittels eines Gewindes muß zum Auswechseln des Deckels erst die Druckluftleitung entfernt und am neu zu montierenden Deckel wieder angeschlossen werden, wozu der Einsatz von Werkzeugen erforderlich ist. Gleichzeitig mit dem Ausbau des Rotordeckels wird auch das Fadenabzugsrohr, da es ja fest mit dem Deckel verbunden ist, aus der Maschine ausgebaut. Demzufolge muß es vom demontierten Deckel entfernt und am neu einzubauenden Deckel wieder fixiert werden. Umgekehrt ist ein Auswechseln des Fadenabzugrohres, das ein Verschleißteil an der Rotorspinnmaschine darstellt, ohne das Demontieren des Deckels nicht möglich.

Die bekannte Montageplatte, an der der Deckel befestigt ist, besitzt eine Anschlagfläche, an der sich der Rotordeckel abstützt, sowie Gewindebohrungen zum Festschrauben des Rotordeckels. Im Bereich des Luftanschlusses und des Fadenabzugsrohres des Deckels hat die Montageplatte lediglich eine Aussparung, so daß nach Lösen der Befestigungsschraube des Deckels dieser zusammen mit dem Luftanschluß und dem Fadenabzugsrohr von der Montageplatte entfernt wird. Luftanschluß und Fadenabzugsrohr bleiben dabei mit dem Deckel fest verbunden und müssen anschließend vom Deckel abgebaut werden. Dies ist aufgrund der beengten Platzverhältnisse umständlich und zeitraubend. Dementsprechend gestaltet sich auch die Neumontage eines Deckels an der Montageplatte schwierig.

Aufgabe der vorliegenden Erfindung ist es, eine Montageplatte für die Aufnahme eines Deckels für die Spinnbox einer Rotorspinnmaschine so auszubilden, daß der Deckel besonders einfach und schnell ausgetauscht werden kann. Eine weitere Aufgabe ist es, einen Deckel so auszubilden, daß er mit einer erfindungsgemäßen Montageplatte zusammenarbeiten kann.

Erfindungsgemäß wird die Aufgabenstellung durch die Merkmale des Anspruches 1 und 6 sowie die Merkmale des Anspruchs 11 gelöst.

Durch die erfindungsgemäße Ausgestaltung der Montageplatte zur Aufnahme eines Deckels für eine Spinnbox wird erreicht, daß die Anschlußleitung für die Druckluftversorgung des Deckels beim Entfernen des Deckels in der Montageplatte verbleibt. Ein zusätzliches demontieren des Luftanschlusses am Deckel entfällt. Dadurch ist es möglich ohne großen Aufwand den Deckel von der Montageplatte zu entfernen und durch einen neuen auszutauschen. Dadurch daß das Anschlußstück mit einer Dichtung versehen ist, kann der Deckel mit einer einfach zu bearbeitenden Fläche mit dem Anschlußstück dichtend zusammenarbeiten. Ein integrieren einer Dichtung in den Deckel, was mit großem Aufwand verbunden wäre, entfällt. Dadurch daß das Anschlußstück in der Montageplatte befestigt ist, wird erreicht, daß es beim Ausbau des Deckels seine Position nicht verändert. Weil die Montageplatte mit einer Zentrierbüchse versehen ist, kann ein zu montierender Rotordeckel einfach positioniert werden. Beim Austausch eines Deckels muß dieser nicht mehr neu gegenüber der Rotorbox und dem Rotor positioniert werden. Besonders günstig ist es wenn die Zentrierbüchse eine Bohrung besitzt, in die das Fadenabzugsrohr eingesetzt ist. Dadurch wird ein besonders einfacher Aufbau des Rotordeckels möglich.

Eine Befestigung des Fadenabzugsrohres am Rotordeckel ist nicht mehr erforderlich, wenn gemäß einer weiteren erfinderischen Ausgestaltung die Montageplatte mit einer Aufnahme für das Fadenabzugsrohr versehen ist. Das Fadenabzugsrohr ist an der Montageplatte selbst befestigt, ein Austausch des Rotordeckels kann also erfolgen ohne das Fadenabzugsrohr auszubauen. Ebenso ist dies umgekehrt möglich. Die Aufnahme sorgt auf jeden Fall dafür, daß das Fadenabzugsrohr von der Montageplatte gehalten wird. Die Positionierung im Deckel kann auch durch Führungen des Deckels erfolgen. Dadurch, daß die Aufnahme so ausgebildet ist, daß das Fadenabzugsrohr von der dem Deckel abgewandten Seite eingesetzt wird, kann das Fadenabzugsrohr ausgetauscht werden, ohne daß dazu der Deckel entfernt werden muß.

Durch die Ausbildung des Ansatzes für den Anschluß von Druckluft mit einer Dichtfläche wird zum einen erreicht, daß die Bearbeitung des Rotordeckels wesentlich vereinfacht wird. Das Anbringen eines Gewindes ist nicht mehr erforderlich. Durch die Ausbildung einer Dichtfläche ist es vielmehr möglich, daß nun der Deckel mit einem Anschlußstück der Druckluftleitung für die Rotorreinigung verbindbar ist, ohne daß dazu am Deckel weitere Maßnahmen erforderlich sind. Der Anschluß der Druckluftleitung kann über ein Anschlußstück erfolgen, das mit einer Dichtung auf der Dichtfläche des Ansatzes dichtend aufliegt. Durch die Ausbildung eines Zentrieransatzes auf der Rückseite des Deckels, der eine Zentrierbohrung besitzt, ist es möglich, auf einfache Weise den Deckel beim Montieren an der Montageplatte zentriert zu justieren. Durch die Ausbildung der Zentrierung als Bohrung ist eine Bearbeitung des Zentrieransatzes besonders einfach, da diese Stelle des Dekkels sowieso mit einer Bohrung versehen sein muß, die dem Fadenabzug aus dem Spinnrotor dient. Besonders vorteilhaft ist es, wenn der Zentrieransatz und der Ansatz für den Anschluß von Druckluft eine gemeinsame Planfläche besitzen, die dadurch in einem Arbeitsgang bearbeitbar ist. Durch die Ausbildung der Zentrierbohrung in Form einer abgesetzten Bohrung ist es möglich, über den größeren Durchmesser der Bohrung den Deckel zu zentrieren während gleichzeitig über den kleineren Durchmesser das Fadenabzugsrohr im Rotordeckel positioniert werden kann.

In besonders günstiger Ausgestaltung der Erfindung ist es vorgesehen, daß der Abstand zwischen der Dichtfläche und der durch die Anschläge, mit denen der Deckel an der Montageplatte anliegt, gebildeten Ebene so groß ausgebildet ist, daß zwischen Deckel und Montageplatte ein Anschlußstück für die Druckluftleitung angeordnet werden kann. Dadurch ist es möglich, auf einfache Weise den Deckel gegenüber der Druckluftleitung abzudichten, da das Anschlußstück auf einfache Weise mit einer Dichtung versehen werden kann. Es ist also möglich, die Dichtfläche des Deckels ohne Dichtung auszubilden. Es bietet sich nämlich aus Kostengründen an, die Dichtung in das Anschlußstück für die Druckluftleitung zu integrieren, da dadurch diese nur einmal pro Spinnstelle benötigt wird. Ein weiterer Vorteil ergibt sich dadurch, daß durch den zwischen Deckel und Anschlußplatte gebildeten Raum genügend Platz vorhanden ist die Druckluftleitung an der Montageplatte zu befestigen. Besonders günstig ist es dabei den Abstand so auszubilden, daß er zwischen 3 mm und 7 mm beträgt. Dadurch ist sichergestellt, daß das Anschlußstück für die Druckluftversorgung stabil genug ausgebildet werden kann. Im übrigen ist dadurch gewährleistet, daß die Dichtung genügend verformbar ist, um eine sichere Abdichtung zu gewährleisten.

Besonders vorteilhaft ist es, wenn die Anschläge an der Rückseite des Deckels zylinderförmig ausgebildet sind. Dadurch sind sie gußtechnisch einfach herstellbar und bieten eine genügend große Auflagefläche des Deckels auf der dazugehörigen Montageplatte. Besonders günstig ist es wenn die zylinderförmigen Anschläge mit Bohrungen versehen sind, durch die Schrauben geführt werden können zum Befestigen des Deckels an der Montageplatte. In weiterer günstiger Ausgestaltung sind die Anschläge als Stege ausgebildet. Diese können beispielsweise Teil des Randes des Deckels sein und bieten die Gewähr, daß der Deckel auf seiner Anlagefläche nicht kippt. Weitere vorteilhafte Ausgestaltungen der Erfindung sind in den Unteransprüchen beschrieben.

Im folgenden wird die Erfindung anhand von figürlichen Darstellungen beschrieben.

Es zeigen
- Figur 1: einen Rotordeckel in der Vorderansicht,
- Figur 2: einen Rotordeckel in der Rückansicht,
- Figur 3: einen Rotordeckel im Schnitt,
- Figur 4: einen erfindungsgemäßen Rotordeckel an einer erfindungsgemäß ausgebildeten Montageplatte montiert, teilweise, im Schnitt,
- Figur 5: eine Montageplatte,
- Figur 6: einen Schnitt A-A durch die Montageplatte von Figur 5.

In Figur 1 ist der Rotordeckel 1 in der Vorderansicht gezeigt. Dieses ist die Seite, die bei geschlossener Rotorbox dem offenen Ende des Spinnrotors gegenüberliegt. Im Zentrum des Deckels 1 ist der Faserspeiseansatz 11, an der Seite des Deckels 1 der Anfang des Faserspeisekanals 12 erkennbar. Über einen solchen Faserspeisekanal wird in bekannter Weise bei Rotorspinnmaschinen ein Faserluftgemisch in den Rotor eingeblasen. Der Deckel 1 besitzt zwei Bohrungen 13 durch die mittels Schrauben der Deckel 1 in üblicher Weise an einer Montageplatte befestigt wird. Mit seiner Vorderseite 14 schließt der Deckel 1 die Spinnbox nach außen ab. Der Deckel 1 ist als Aluminium-Druckgußteil ausgebildet und auf seiner Vorderseite 14 poliert.

Figur 2 zeigt den Deckel von Figur 1 in der Rückansicht. Der Dekkel 1 ist im wesentlichen flach ausgebildet, so daß der angegossene Faserspeisekanal 12 aus der Oberfläche des Deckels 1 heraustritt. An der Rückseite 15 besitzt der Deckel 1 eine Ansatz 10 für den Anschluß von Druckluft, die in bekannter Weise zur Reinigung des Rotors eingesetzt wird. Dazu sind im Inneren des Deckels vom Ansatz 10 ausgehend eine oder mehrere Bohrungen angeordnet, die seitlich aus dem Faserspeiseansatz austreten und in Richtung auf die Wand des Rotors münden. Im Zentrum des Deckels 1 ist eine Bohrung 16 erkennbar, durch die über den Faserspeiseansatz 11 der im Rotor gebildete Faden aus der Spinnbox abgezogen wird. Dazu ist der Deckel mit einer Fadenabzugsdüse (nicht gezeigt) am Faserspeiseansatz 11 ausgestattet. Auf der Rückseite 15 des Deckels 1 umgibt die Bohrung 16 ein Fadenabzugsrohr 20 wie es in Figur 4 dargestellt ist.

Die Rückseite des Deckels 1 besitzt mehrere Anschläge 110 mit denen sich der Deckel an der Montageplatte abstützt. Die Anschläge 110 bilden eine Ebene, mit der sie auf der Ebene der Montageplatte 30, wie in Figur 4 gezeigt, aufliegen. Auf der Rückseite 15 des Deckels sind weiterhin noch der Rand 120 sowie Verstärkungsrippen 130 erkennbar. Die Bohrung 16 für das Abführen des Fadens aus dem Rotor erfährt in Richtung zur Rückseite 15 des Deckels eine Erweiterung, die die Zentrierbohrung 17 für die Zentrierung des Deckels 1 an der Montageplatte 30 bildet. Die Zentrierbohrung 17 ist in einem Zentrieransatz 170 eingesenkt, der an der Rückseite 15 des Deckels 1 angegossen ist.

Der Ansatz 10 für den Anschluß der Druckluft für die Rotorreinigung besitzteine plane Dichtfläche 101 mit der er, wie in Figur 4 gezeigt, mit einem Anschlußstück 102 dichtend zusammenarbeitet. Der Rand 120, die Rippen 130 und die dem Betrachter von Figur 2 zugewandte Fläche des Zentrieransatzes 170 sowie die Dichtfläche 101 bilden alle eine Ebene. Dies ist für die Bearbeitung des Dekkels besonders vorteilhaft, da alle diese Teile in einem Arbeitsgang, falls erforderlich, überarbeitet werden können. Die Anschläge 110 bilden zusammen ebenfalls eine Ebene, die von der Vorderseite des Deckels 1 weiter entfernt liegt als die Ebene, die durch den Ansatz 10 für den Anschluß von Druckluft charakterisiert ist.

Figur 3 zeigt einen Deckel 1 im Schnitt. Auf der Vorderseite 14 ist der Faserspeiseansatz 11 angeordnet. Der Faserspeiseansatz 11 besitzt eine Bohrung 16 für den Abzug des Fadens aus dem Spinnrotor. Der am Deckel 1 angegossene Faserspeisekanal 12, wie in Figur 2 gezeigt, ist der Übersichtlichkeithalber weggelassen. Der Faserspeiseansatz 11 geht auf der Rückseite 15 des Deckels 1 in den Zentrieransatz 170 über. Ebenfalls auf der Rückseite angeordnet ist der Ansatz 10 für den Anschluß von Druckluft. Ansatz 10 und Zentrieransatz 170 sowie der Rand 120 liegen in einer Ebene, wodurch deren Bearbeitung in einem Arbeitsschritt erfolgen kann. Für die Anlage des Deckels an der Montageplatte besitzt dieser Anschläge 110, die als zylindrische Angußstücke an der Rückseite 15 des Deckels 1 angeordnet sind. Diese besitzen eine Bohrung 13 die abgesetzt ausgebildet ist, so daß mittels Innensechskantschrauben der Deckel 1 auf der Montageplatte festgeschraubt werden kann. Die Anschläge 110 bilden eine Ebene 111, mit der sie an der Montageplatte anliegen. Die Ebene 111 ist parallel zur Ebene, die durch die Dichtfläche 101 des Ansatzes 10 für den Anschluß von Druckluft gebildet wird. Beide Ebenen besitzen einen Abstand zueinander, so daß, wie in Figur 4 näher dargestellt, ein Anschlußstück 102 zwischen Montageplatte und der Rückseite des Dekkels am Ansatz 10 Platz findet. Der Zentrieransatz 170 besitzt eine Zentrierbohrung 17, mit der der Deckel 1 mit einer Zentrierbüchse 31, vergleiche Figur 6, zentriert an der Montageplatte befestigt werden kann. Die Zentrierbohrung 17 geht in eine im Durchmesser geringere Bohrung 21 über, die das Fadenabzugsrohr 20, vergleiche Figur 4, aufnimmt. Die Anschläge 110 am Rand 120, wie in Figur 2 gezeigt, sind in Figur 3 der Einfachheit halber weggelassen. Es ist aber auch möglich, daß der Deckel 1 nur mit den Anschlägen 110, die zylinderförmig ausgebildet sind, ausgestattet ist. Die Anschläge 110 müssen mit dem Deckel 1 nicht unbedingt einteilig ausgebildet sein. Es ist genau so möglich, die Anschläge 110 beispielsweise durch Beilagscheiben zwischen Deckel und Montageplatte zu bilden. Besonders günstig ist, daß im montierten Zustand an der Montageplatte der Deckel 110 zwischen der Ebene 111, die dann durch die Beilagscheibe gebildet wird und der Ebene, die durch die Fläche 101 gebildet wird, einen Abstand besitzt. Auf eine Schraffur der im Schnitt dargestellten Platte 1 wurde bei Figur 3 der Übersichtlichkeithalber verzichtet.

Figur 5 zeigt eine erfindungsgemäß ausgebildete Montageplatte 30. Sie besitzt 2 Bohrungen 32 mit deren Hilfe der Deckel an der Montageplatte 30 festgeschraubt wird. Zwischen den Bohrungen 32 ist die Zentrierbüchse 31 angeordnet. Daneben ist das Anschlußstück 102 positioniert. Die Montageplatte 30 ist ihrerseits mit Hilfe von Bohrungen am Verdeck der Rotorbox befestigt. Der Halter 38 dient, wie in Figur 4 gezeigt, der Fixierung des Fadenabzugsrohres.

Figur 6 zeigt einen Schnitt A-A durch den Deckel 30 von Figur 5. Die Zentrierbüchse 31 ist in eine Bohrung der Montageplatte 30 beispielsweise eingeschweißt oder eingeschrumpft. Das Anschlußstück 102 sitzt ebenfalls in einer Bohrung der Montageplatte 30 und ist so ausgebildet, daß es in dieser zumindest gegen Herausfallen bei Demontage des Deckels 1 fixiert ist. Mit der Dichtung 33 liegt sie an der Dichtfläche 101 des Ansatzes 10 des Deckels 1 im montierten Zustand an. Dabei wird die Dichtung 33 verformt, so daß ein sicheres Abdichten erfolgt. Auf der der Montageseite 34 der Montageplatte abgewandten Seite ist das Anschlußstück 102 mit einer Druckluftleitung (nicht gezeigt) verbunden. Die Zentrierbüchse 31 besitzt eine Bohrung 35 durch die, wie in Figur 4 gezeigt, ein Fadenabzugsrohr 20 von der der Montageseite 34 abgewandten Seite der Montageplatte 30 eingesteckt ist, das seinerseits bis in die Bohrung 21 des Deckels 1, vergleiche Figur 3 und Figur 4 hineinreicht.

Figur 4 zeigt eine teilweise dargestellte Montageplatte 30 an der ein teilweise dargestellter Deckel 1 anliegt. Im Faserspeiseansatz 11 und im Ansatz 10 ist der Kanal 4 für den Durchtritt der Druckluft für die Rotorreinigung durch den Deckel 1 gezeigt. Der Kanal 4 mündet in einer Düse 41. Der Deckel 1 liegt mit einem Anschlag 110 an der Montageplatte 30 an. Zwischen der Dichtfläche 101 des Ansatzes 10 und der Montageseite 34 der Montageplatte 30 ist das Anschlußstück 102 angeordnet. Dieses reicht durch die Montageplatte 30 hindurch auf deren Rückseite, auf der am Anschlußstück 102 eine Druckluftleitung 42 angeschlossen ist.

Durch die Zentrierbüchse 31 und deren Bohrung 35 ist von der Rückseite 36 der Montageplatte 30 das Fadenabzugsrohr 20 hindurchgesteckt, das bis in die Bohrung 21 des Deckels 1 hineinreicht. Das Fadenabzugsrohr 20 wird dabei von einer elastischen Halterung 38 in Richtung auf den Rotordeckel gedrückt (vergleiche Figuren 4 und 5). Die Halterung 38 ist beispielsweise in Form einer Blattfeder ausgebildet, die an der Montageplatte 30 schwenkbar angeschraubt ist. Sie stützt sich an einem Bund 22 des Fadenabzugsrohres 20 ab und drückt dieses in Richtung des Deckels 1 bis zu einem Anschlag 23 des Rotordeckels 1 (siehe auch Figur 3). Der Übergang zwischen der Bohrung 21 und der Bohrung 16 des Dekkels 1 bildet den Anschlag 23 für das Fadenabzugsrohr 20. Falls eine in Figur 4 nicht dargestellte Fadenabzugsdüse derart ausgebildet ist, daß sie über die Bohrung 16 bis hinaus in die Bohrung 21 reicht, dann bildet diese den Anschlag für das Fadenabzugsrohr 20. In Figur 4 ist das Fadenabzugsrohr 20 nicht bis zu seinem Anschlag 23 eingeführt dargestellt. Wie aus Figur 4 deutlich wird, kann der Deckel 1 von der Montageplatte 30 abgelöst werden, ohne daß dabei weder das Fadenabzugsrohr noch der Druckluftanschluß störend sind. Der Druckluftanschluß verbleibt über sein Anschlußstück 102 an der Montageplatte, ebenso das Fadenabzugsrohr 20 durch seine Aufnahme (31, 35). Durch die erfindungsgemäße Ausgestaltung der Montageplatte 30 ist es auch möglich, das Fadenabzugsrohr 20 von der Montageplatte 30 zu demontieren und beispielsweise durch ein neues zu ersetzen, ohne daß der Deckel 1 dazu von der Montageplatte 30 entfernt werden muß. Durch ein einfaches beispielsweise plattfederartig ausgebildetes Element ist es möglich, das Fadenabzugsrohr an der Montageplatte 30 zu halten. Diese elastische Halterung 38 bietet auch die Gewähr dafür, daß das Fadenabzugsrohr immer bis zu seinem Anschlag im Deckel 1 gedrückt wird. Der Übersichtlichkeithalber ist bei den meisten geschnittenen Flächen von Figur 4 auf eine Schraffur verzichtet worden.

Die erfindungsgemäße Ausbildung des Deckels mit einer Aufnahme für das Fadenabzugsrohr, besonders vorteilhaft als Zentrierbüchse mit Bohrung ausgebildet, und die erfindungsgemäße Ausbildung des Deckels mit einem Anschlußstück für die Druckluftversorgung eines Rotordeckels sind prinzipiell voneinander unabhängig. Soll aber ein Rotordeckel mit Luftanschluß montiert werden, so ist es natürlich besonders vorteilhaft, die beiden Erfindungen zu kombinieren.

## Patentansprüche

1. Montageplatte zur Aufnahme eines Deckels (1) für eine Spinnbox einer Rotorspinnmaschine, dadurch gekennzeichnet, daß die Montageplatte (30) eine Aufnahme (31, 35) für ein Fadenabzugsrohr (20) besitzt, in die ein Fadenabzugsrohr (20) von der dem Deckel (1) abgewandten Seite der Montageplatte (30) einsetzbar ist und von der Aufnahme gehalten wird.

2. Montageplatte nach Anspruch 1, dadurch gekennzeichnet, daß die Aufnahme (31, 35) derart ausgebildet ist, daß das Fadenabzugsrohr (20) durch die Aufnahme (31, 35) hindurch bis in die Rückseite (15) des Rotordeckels (1) hineingeführt werden kann.

3. Montageplatte nach Anspruch 1 oder 2, dadurch gekennzeichnet, daß die Aufnahme (31, 35) als Zentrierbüchse (31) für den Rotordeckel (1) ausgebildet ist, die eine Bohrung (35) besitzt, durch die das Fadenabzugsrohr (20) hindurch bis in den Bereich des Rotordeckels (1) reicht.

4. Montageplatte nach einem oder mehreren der Ansprüche 1 bis 3, dadurch gekennzeichnet, daß die Montageplatte (30) eine Halterung (38) für die Befestigung des Fadenabzugsrohres (20) in der Aufnahme (31, 35) besitzt.

5. Montageplatte nach Anspruch 4, dadurch gekennzeichnet, daß die Halterung (38) elastisch ausgebildet ist.

6. Montageplatte zur Aufnahme eines Deckels (1) mit Druckluftanschluß für eine Spinnbox einer Rotorspinnmaschine, dadurch gekennzeichnet, daß die Montageplatte (30) eine Durchbrechung (37) im Bereich des Druckluftanschlusses des ihr zugeordneten Deckels (1) besitzt, in die ein Anschlußstück (102) für die Druckluftleitung (42) eingesetzt ist, das mit einer Dichtung (33) versehen ist, die mit einer Dichtfläche (101) eines Deckels (1) zusammenarbeitet, sowie eine Bohrung (35) zum Durchstecken eines Fadenabzugrohres (20) besitzt.

7. Montageplatte nach Anspruch 6, dadurch gekennzeichnet, daß das Anschlußstück (102) an der Montageplatte (30) befestigt ist.

8. Montageplatte nach Anspruch 6 oder 7, dadurch gekennzeichnet, daß sie eine Zentrierbüchse (31) besitzt, die mit einer Zentrierbohrung (17) eines Deckels (1) zusammenwirkt.

9. Montageplatte nach Anspruch 8, dadurch gekennzeichnet, daß die Zentrierbüchse (31) eine Bohrung (35) zur Aufnahme eines Fadenabzugsrohres (20) besitzt.

10. Montageplatte nach einem oder mehreren der Ansprüche 6 bis 9, dadurch gekennzeichnet, daß sie wenigstens eine Bohrung (32) zur Befestigung des Deckels (1) besitzt.

11. Deckel (1) für eine Spinnbox einer Rotorspinnmaschine, der von einer Montageplatte nach einem oder mehreren der Ansprüche 6 bis 10 aufgenommen wird, wobei der Deckel mit einer Vorderseite (14) und mit einem auf dieser angeordneten, im Spinnbetrieb in den Rotor hineinreichenden Faserspeiseansatz (11) ausgestattet ist und mit einer Rückseite (15) mit einem oder mehreren Anschlägen (110) zum Abstützen des Deckels an der Montageplatte (30), einem Ansatz (10) für den Anschluß von Druckluft für die Rotorreinigung, der über einen Kanal (4) mit einer Düse (41), die im Faserspeiseansatz (11) mündet, verbunden ist, und mit einem Faserspeisekanal (12) zum Zuführen von Fasern in den Rotor und mit einer Bohrung (16) im Faserspeiseansatz (11) zum Abziehen des Fadens aus dem Rotor, dadurch gekennzeichnet, daß der Ansatz (10) für den Anschluß von Druckluft eine Dichtfläche (101) besitzt zur dichtenden Anlage an einem Anschluß (102) der Montageplatte (30) für die Druckluftversorgung des Deckels (1).

12. Deckel nach Anspruch 11, dadurch gekennzeichnet, daß die Ebene der Dichtfläche (101) von der Vorderseite (14) des Deckels (1) einen geringeren Abstand besitzt, als die durch die Anschläge (110) gebildete Ebene (111).

13. Deckel nach Anspruch 11 oder 12, dadurch gekennzeichnet, daß an der Rückseite (15) ein Zentrieransatz (170), der eine Zentrierbohrung (17) besitzt, angeordnet ist, zur Zentrierung des Deckels (1) an einer Montageplatte (30).

14. Deckel nach einem oder mehreren der Ansprüche 11 bis 13, dadurch gekennzeichnet, daß der Zentrieransatz (170) eine Fläche besitzt, die in derselben Ebene wie die Dichtfläche (101) liegt.

15. Deckel nach Anspruch 13 oder 14, dadurch gekennzeichnet, daß die Zentrierbohrung (17) Teil einer abgesetzten Bohrung ist.

16. Deckel nach einem oder mehreren der Ansprüche 11 bis 15, dadurch gekennzeichnet, daß die durch die Dichtfläche (101) gebildete Ebene und die durch die Anschläge (110) gebildete Ebene (111) einen Abstand zueinander besitzen und die durch die Anschläge (110) gebildete Ebene von der Vorderseite (14) des Deckels weiter entfernt ist als die durch die Dichtfläche (101) gebildete Ebene.

17. Deckel nach Anspruch 16, dadurch gekennzeichnet, daß der Abstand zwischen Dichtfläche (101) und der durch die Anschläge gebildeten Ebene (111) zwischen 3 mm und 7 mm beträgt.

18. Deckel nach einem oder mehreren der Ansprüche 11 bis 17, dadurch gekennzeichnet, daß wenigstens einer der Anschläge (110) an der Rückseite (15) des Deckels angeordnet und zylinderförmig ausgebildet ist.

19. Deckel nach einem oder mehreren der Ansprüche 11 bis 18, dadurch gekennzeichnet, daß die Anschläge (110) als am Deckel (1) angegossene Stege oder Rippen (110, 130) ausgebildet sind.

20. Deckel nach Anspruch 18, dadurch gekennzeichnet, daß wenigstens einer der Anschläge (110) zur Befestigung des Deckels (1) eine Bohrung (13) besitzt.

## Claims

1. A mounting plate for receiving a cover (1) for a spinning box of a rotor spinning machine, **characterized in that** the mounting plate (30) has a receiving means (31, 35) for a thread draw-off tube (20), a thread draw-off tube (20) being insertable into the said receiving means (31, 35) from the side of the mounting plate (30) remote from the cover (1) and being held by the receiving means.

2. A mounting plate according to Claim 1, **characterized in that** the receiving means (31, 35) is constructed in such a way that the thread draw-off tube (20) can be introduced through the receiving means (31, 35) until it enters the rear side (15) of the rotor cover (1).

3. A mounting plate according to Claim 1 or 2, **characterized in that** the receiving means (31, 35) is constructed as a centring bush (31) for the rotor cover (1), the centring bush (31) having a bore (35) through which the thread draw-off tube (20) extends as far as the region of the rotor cover (1).

4. A mounting plate according to one or more of Claims 1 to 3, **characterized in that** the mounting plate (30) has a holding means (38) for securing the thread draw-off tube (20) in the receiving means (31, 35).

5. A mounting plate according to Claim 4, **characterized in that** the holding means (38) is made resilient.

6. A mounting plate for receiving a cover (1) with a compressed-air connexion for a spinning box of a rotor spinning machine, **characterized in that** the mounting plate (30) has a perforation (37) in the region of the compressed-air connexion of the cover (1) associated therewith, a connecting member (102) for the compressed-air line (42) being inserted into the said perforation (37) and being provided with a seal (33) which cooperates with a sealing face (101) of a cover (1), and has a bore (35) for the insertion of a thread draw-off tube (20).

7. A mounting plate according to Claim 6, **characterized in that** the connecting member (102) is secured to the mounting plate (30).

8. A mounting plate according to Claim 6 or 7, **characterized in that** it has a centring bush (31) cooperating with a centring bore (17) in a cover (1).

9. A mounting plate according to Claim 8, **characterized in that** the centring bush (31) has a bore (35) for receiving a thread draw-off tube (20).

10. A mounting plate according to one or more of Claims 6 to 9, **characterized in that** it has at least one bore (32) for securing the cover (1).

11. A cover (1) for a spinning box of a rotor spinning machine, received by a mounting plate according to to one or more of Claims 6 to 10, wherein the cover is provided with a front side (14) and with a fibre-feed attachment (11) mounted thereon and extending into the rotor during spinning and with a rear side (15) with one or more stops (110) for supporting the cover on the mounting plate (30), an attachment (10) for connecting compressed air for cleaning the rotor, the attachment (10) being connected by way of a duct (4) to a nozzle (41) opening into the fibre-feed attachment (11), and with a fibre-feed duct (12) for supplying fibres into the rotor and with a bore (16) in the fibre-feed attachment (11) for withdrawing the thread from the rotor, **characterized in that** the attachment (10) for connecting compressed air has a sealing face (101) for resting in a sealed manner against a connexion (102) of the mounting plate (30) for the compressed-air supply of the cover (1).

12. A cover according to Claim 11, **characterized in that** the plane of the sealing face (101) is at a shorter distance from the front side (14) of the cover (1) than the plane (111) formed by the stops (110).

13. A cover according to Claim 11 or 12, **characterized in that** a centring attachment (170) provided with a centring bore (17) is mounted on the rear side (15) in order to centre the cover (1) on a mounting plate (30).

14. A cover according to one or more of Claims 11 to 13, **characterized in that** the centring attachment (170) has a face situated in the same plane as the sealing face (101).

15. A cover according to Claim 13 or 14, **characterized in that** the centring bore (17) is part of an offset bore.

16. A cover according to one or more of Claims 11 to 15, **characterized in that** the plane formed by the sealing face (101) and the plane (111) formed by the stops (110) are spaced from each other, and the plane formed by the stops (110) is at a greater distance from the front side (14) ofthe cover than the plane formed by the sealing face (101).

17. A cover according to Claim 16, **characterized in that** the distance between the sealing face (101) and the plane (111) formed by the stops is between 3 mm and 7 mm.

18. A cover according to one or more of Claims 11 to 17, **characterized in that** at least one of the stops (110) is situated on the rear side (15) of the cover and is made cylindrical.

19. A cover according to one or more of Claims 11 to 18, **characterized in that** the stops (110) are constructed in the form of webs or ribs (110, 130) cast integrally on the cover (1).

20. A cover according to Claim 18, **characterized in that** at least one of the stops (110) has a bore (13) for securing the cover (1).

## Revendications

1. Plaque de montage destinée au positionnement d'un couvercle (1) pour une boîte à filer d'un métier à filer à rotors, caractérisée en ce que la plaque de montage (30) comporte un logement (31, 35) pour un tuyau (20) d'extraction de fil dans lequel peut être inséré un tuyau (20) d'extraction de fil, depuis le côté de la plaque de montage (30) qui se trouve opposé au couvercle (1), et qui est maintenu par le logement.

2. Plaque de montage selon la revendication 1, caractérisée en ce que le logement (31, 35) est conformé de telle manière que le tuyau (20) d'extraction de fil peut être introduit, à travers le logement (31, 35), jusque dans la face arrière (15 du couvercle (1) de rotor.

3. Plaque de montage selon la revendication 1 ou 2, caractérisée en ce que le logement (31, 35) est conformé comme douille (31) de centrage pour le couvercle (1) de rotor et qui présente un alésage (35) à travers lequel le tuyau (20) d'extraction de fil s'étend jusque dans la zone du couvercle (1) de rotor.

4. Plaque de montage selon une ou plusieurs des revendications 1 à 3, caractérisée en ce que la plaque de montage (30) comporte une attache (38) pour la fixation du tuyau (20) d'extraction de fil dans le logement (31, 35).

5. Plaque de montage selon la revendication 4, caractérisée en ce que l'attache (38) est conçue de façon élastique.

6. Plaque de montage destinée au positionnement d'un couvercle (1) muni d'un branchement d'air comprimé pour une boîte à filer d'un métier à filer à rotors, caractérisée en ce que la plaque de montage (30) présente une découpure (37) dans la zone du branchement d'air comprimé du couvercle (1) qui lui est affecté et dans laquelle est insérée une pièce de raccordement (102) pour la conduite d'air comprimé (42), pourvue d'un joint d'étanchéité (33) lequel coopère avec une surface d'étanchéité (101) d'un couvercle (1), ainsi qu'un alésage (35) pour faire passer un tuyau (20) d'extraction de fil.

7. Plaque de montage selon la revendication 6, caractérisée en ce que la pièce de raccordement (102) est fixée sur la plaque de montage (30).

8. Plaque de montage selon la revendication 6 ou 7, caractérisée en ce qu'elle comporte une douille (31) de centrage qui coopère avec un trou (17) de centrage d'un couvercle (1).

9. Plaque de montage selon la revendication 8, caractérisée en ce que la douille (31) de centrage comporte un alésage (35) pour recevoir un tuyau (20) d'extraction de fil.

10. Plaque de montage selon une ou plusieurs des revendications 6 à 9, caractérisée en ce qu'elle est pourvue d'au moins un alésage (32) pour la fixation du couvercle (1).

11. Couvercle (1) pour une boîte à filer d'un métier à filer à rotors qui est positionné par une plaque de montage selon une ou plusieurs des revendications 6 à 10, le couvercle étant équipé d'une face avant (14) et d'une embase (11) d'alimentation de fibres disposée sur celle-ci et qui s'étend dans le rotor en régime filage, et d'une face arrière (15) pourvue d'une ou de plusieurs butées (110) qui servent à appuyer le couvercle contre la plaque de montage (30), une embase (10) pour le raccordement d'air comprimé pour le nettoyage du rotor et qui, par l'intermédiaire d'un canal (4), est reliée à une buse (41) qui débouche dans l'embase (11) d'alimentation de fibres, et d'un canal (12) d'alimentation de fibres pour acheminer des fibres dans le rotor ainsi que d'un alésage (16) dans l'embase (11) d'alimentation de fibres pour retirer le fil du rotor, caractérisé en ce que l'embase (10) comporte une surface d'étanchéité (101) pour le branchement d'air comprimé, destinée à être appliquée de façon étanche contre un raccordement (102) de la plaque de montage (30) pour l'alimentation en air comprimé du couvercle (1).

12. Couvercle selon la revendication 11, caractérisé en ce que la distance du plan de la surface d'étanchéité (101) par rapport à la face avant (14) du couvercle est plus petite que celle du plan (111) formé par les butées (110).

13. Couvercle selon la revendication 11 ou 12, caractérisé en ce qu'à la face arrière (15) est disposée une embase de centrage (170) comportant un alésage (17) de centrage destiné au centrage du couvercle (1) sur une plaque de montage (30).

14. Couvercle selon une ou plusieurs des revendications 11 à 13, caractérisé en ce que l'embase de centrage (170) comporte une surface qui se trouve à fleur avec le plan de la surface d'étanchéité (101).

15. Couvercle selon la revendication 13 ou 14, caractérisé en ce que l'alésage de centrage (17) fait partie d'un alésage étagé.

16. Couvercle selon une ou plusieurs des revendications 11 à 15, caractérisé en ce que le plan formé par la surface d'étanchéité (101) et le plan (111) formé par les butées (110) présentent un écart, l'un part rapport à l'autre, et en ce que le plan formé par les butées (110) est plus éloigné de la face avant (14) du couvercle que le plan formé par la surface d'étanchéité (101).

17. Couvercle selon la revendication 16, caractérisé en ce que l'écart entre la surface d'étanchéité (101) et le plan formé par les butées (111) est compris entre 3 mm et 7 mm.

18. Couvercle selon une ou plusieurs des revendications 11 à 17, caractérisé en ce qu'au moins une des butées (110) est disposée sur la face arrière (15) du couvercle et présente une conformation cylindrique.

19. Couvercle selon une ou plusieurs des revendications 11 à 18, caractérisé en ce que les butées (110) sont conformées comme barrettes ou nervures (110, 130) jointes au couvercle (1) par la fonte.

20. Couvercle selon la revendication 18, caractérisé en ce qu'au moins une des butées (110) comprend un alésage (13) destiné à la fixation du couvercle (1).
